# FASCICULE DE BREVET EUROPEEN

(11) **EP 0 618 301 B1**
(45) Date de publication et mention de la délivrance du brevet: **12.08.1998**
(21) Numéro de dépôt: 94101358.3
(22) Date de dépôt: 31.01.1994
(51) Int. Cl.: C21B 7/16

(54) **Dispositif d'injection d'air préchauffé dans un four à cuve**
Vorrichtung zum Einblasen vorgewärmter Luft in einen Schachtofen
Device for injecting preheated air into a shaft furnace

(30) Priorité: 31.03.1993 LU 88241
(43) Date de publication de la demande: 05.10.1994
(73) Titulaire: PAUL WURTH S.A., 1122 Luxembourg (LU)
(72) Inventeur: Benck, Jean, L-3473 Dudelange (LU); Mailliet, Pierre, L-8506 Redange/Attert (LU)
(74) Mandataire: Freylinger, Ernest T.

(56) Documents cités:
- EP-A- 0 484 720
- DE-C- 2 218 331
- DE-U- 7 325 087
- FR-A- 2 285 582
- US-A- 3 766 868

## Description

La présente invention concerne un dispositif d'injection d'air préchauffé dans un four à cuve constitué de plusieurs éléments tubulaires distincts consistant en un blindage extérieur en acier et un revêtement intérieur en béton réfractaire coulé, relié deux à deux par une articulation sphérique et un compensateur.

Les dispositifs d'injection d'air préchauffé, plus généralement connus sous le nom de "porte-vent", sont exposés à des problèmes de mobilité et d'étanchéité. En effet, par suite de la température élevée de l'air préchauffé (température de l'ordre de 1 200°C ou plus) et de la température élevée régnant à l'intérieur du four, la paroi de ce dernier, ainsi que la conduite d'alimentation et le porte-vent sont exposés à des dilatations et déformations thermiques causant des déplacements relatifs non-négligeables entre la conduite d'alimentation et la paroi du four. Il faut donc que le porte-vent soit en mesure de compenser ces déplacements relatifs tout en évitant des fuites de gaz ou d'air préchauffé.

Pour répondre à ces exigences, le brevet US N^{o} 3,766,868 propose un porte-vent du genre décrit dans le préambule. Ce porte-vent a, par la suite, été perfectionné par la conception d'articulations universelles à joint sphérique du genre décrit dans le document DE-C2-2218331. Les articulations de ce porte-vent permettent la compensation de tous les mouvements relatifs entre la conduite d'alimentation et la paroi du four. L'étanchéité au niveau des articulations est assurée par des compensateurs à soufflets, alors que la stabilité mécanique est assurée par exemple par des liaisons à cardan associées, au niveau des deux articulations universelles, aux deux extrémités opposées de l'élément tubulaire central.

L'endroit le plus sollicité et le plus délicat se situe toujours au niveau des articulations. En effet, la mobilité de la rotule par rapport à son assiette entraîne souvent des frottements de béton réfractaire sur du béton réfractaire. Le béton réfractaire de la pointe de la rotule peut être endommagé et des éclats peuvent éventuellement être arrachés.

Aussi, vu les grandes variations de températures, des microfissures peuvent se former à certains endroits qui sont la cause de circulations et tourbillons gênants.

Le brevet américain US 5,209,657 propose d'étendre le blindage métallique formant la gaine de la rotule jusqu'à la base diamétrale de la rotule convexe. Cette invention améliore grandement la stabilité mécanique des rotules convexes et permet un meilleur glissement de la rotule convexe dans l'assiette concave du segment adjacent.

Cependant à la longue, l'acier réfractaire formant la pointe de la rotule se calamine et toute la gaine de la rotule doit être remplacée.

Le but de la présente invention est de prévoir un nouveau système d'articulations qui résiste mieux à la fois aux sollicitations thermiques et mécaniques auxquelles il est soumis.

Pour atteindre cet objectif, le dispositif proposé par la présente invention est essentiellement caractérisé en ce qu'au moins la rotule convexe de l'articulation sphérique comprend une brique réfractaire profilée ancrée dans le revêtement en béton réfractaire intérieur.

La fabrication de la rotule convexe en brique réfractaire profilée permet de trouver un meilleur compromis entre la stabilité mécanique et la stabilité thermique. En effet, ces rotules en brique réfractaire profilée présentent une stabilité mécanique supérieure aux rotules formées en béton réfractaire coulé et possèdent une stabilité thermique supérieure aux rotules en béton réfractaire coulé muni d'une gaine de protection en acier réfractaire.

Grâce au meilleur compromis entre la stabilité mécanique et la stabilité thermique, le risque que des microfissures se forment et que la rotule se dégrade est quasi inexistant. La maintenance devient plus facile et moins onéreuse.

Il est aussi important de souligner qu'une meilleure isolation thermique au niveau des rotules peut être atteinte.

Selon un premier mode de réalisation du porte-vent, le rayon de courbure de chaque articulation sphérique est de l'ordre de grandeur du rayon extérieur des éléments tubulaires. Ce faible rayon de courbure assure un meilleur guidage des rotules dans leur assiette permettant la conservation de la même épaisseur du joint lors du mouvement angulaire.

Selon un autre mode de réalisation, le revêtement en acier réfractaire s'étend jusqu'à la partie convexe de la rotule et se termine par une lèvre en saillie sur laquelle la brique réfractaire profilée prend appui. La lèvre d'appui combinée au rayon de courbure réduit permet de garantir que les forces d'appui sont toujours perpendiculaires au rayon de courbure. De cette manière, les risques que des éclats ne soient arrachés de la brique réfractaire profilée sont éliminés.

L'assiette concave peut également être formée en brique réfractaire profilée ancrée dans le revêtement intérieur en béton réfractaire. Ceci permet d'éviter la formation de microfissures et d'améliorer l'isolation thermique au niveau de l'assiette concave de la rotule.

Un tapis isolant peut, au besoin, être interposé entre la brique réfractaire profilée et le blindage extérieur.

La rotule et l'élément tubulaire peuvent former un seul bloc avec le revêtement réfractaire de l'élément tubulaire, ou bien la rotule peut constituer un élément séparé, monté sur l'élément tubulaire et séparé du revêtement intérieur de ce dernier par un joint annulaire.

Le blindage de l'élément tubulaire et celui de la tubulure adjacente peuvent être reliés directement l'un à l'autre à travers un compensateur, ou par l'intermédiaire d'une bride ou d'une soudure détachable.

Un joint mou réfractaire entre la rotule et l'assiette peut être attaché partiellement sur le blindage et partiellement sur le bord de l'assiette. Il peut également être attaché partiellement dans un logement intérieur de la gaine cylindrique et partiellement sur le réfractaire. Selon une autre variante, il peut également être attaché partiellement sur le réfractaire et partiellement dans un logement délimité par la partie supérieure de la gaine et par un anneau soudé à l'intérieur du blindage

D'autres particularités et caractéristiques ressortiront de la description détaillée de plusieurs modes de réalisation, présentés ci-dessous, à titre d'illustration, en référence aux Figures annexées dans lesquelles :
- la Figure 1 représente une coupe axiale d'une articulation sphérique d'un porte-vent dont la rotule convexe est formée en brique réfractaire profilée;
- la Figure 2 montre une coupe axiale d'une articulation sphérique d'un porte-vent dont la rotule convexe est formée en brique réfractaire profilée selon un autre mode de réalisation préféré;
- la Figure 3 représente une coupe axiale d'une articulation sphérique d'un porte-vent dont la rotule et l'assiette sont formées en brique réfractaire profilée;
- la Figure 4 montre un autre mode de réalisation préféré d'une articulation d'un porte-vent en coupe axiale.

La Figure 1 montre deux éléments tubulaires 10, 12 d'un porte-vent reliés par une articulation sphérique 14 et un compensateur à soufflet 16. Les éléments tubulaires 10, 12 comprennent un blindage extérieur en acier réfractaire 18 et un revêtement interne en béton réfractaire coulé 20. Le vent chaud passe à travers une lumière centrale 22 aménagée dans le béton réfractaire 20. L'articulation 14 est formée par une rotule convexe 24 et une assiette concave 26. La rotule 24 est formée par une brique réfractaire 28 profilée. La brique comprend une surface annulaire d'ancrage 29 spécialement étudiée qui permet de la fixer solidement dans le revêtement interne en béton réfractaire coulée 20.

La partie convexe de la rotule 24 a un rayon de courbure qui est compris entre 0,8 et 1,2 fois le rayon extérieur des éléments tubulaires 10, 12. Une gaine 30 en acier réfractaire s'étend jusqu'à la partie convexe de la rotule 24 et se termine par une lèvre saillante 32 qui forme une surface d'appui pour la brique 28.

La rotule convexe 24 est reliée à l'élément tubulaire 10 par une bride 34 et un joint 36 annulaire. Ceci facilite le montage et le démontage de la rotule 24.

Entre la rotule 24 et l'assiette 26 est aménagé un espace 38 qui est étanchéifié sur sa périphérie par un joint mou 40 fixé au blindage 18 et par un joint mou 42 qui adhère sur le bord extérieur de l'assiette 26. Le joint mou 40 est attaché dans un logement 39 délimité par deux anneaux soudés à l'intérieur du blindage 18.

La Figure 2 montre un autre mode de réalisation préféré d'une articulation d'un porte-vent. Entre la gaine en acier réfractaire 30 et la brique réfractaire 28 profilée, un tapis isolant 44 a été introduit qui assure une meilleure isolation thermique de la rotule convexe 24 et du compensateur 16. La surface d'ancrage 129 de la brique réfractaire 28 dans le revêtement interne en béton réfractaire coulé 20 a une forme en "queue d'aronde". Cette forme particulière de la surface d'ancrage 129 permet de maintenir la brique réfractaire 28 en place et l'empêche de se déplacer verticalement et horizontalement.

La Figure 3 représente encore un autre mode de réalisation préféré d'une articulation d'un porte-vent dans laquelle aussi bien la rotule convexe 24 que l'assiette creuse 26 sont formées en briques réfractaires profilées 28, 48.

Un avantage de ce mode de réalisation est que la formation de microfissures au niveau de l'assiette concave est éliminée.

Un joint mou 142, attaché à la brique réfractaire 48 de l'assiette concave 26, et le joint mou 40 assurent l'étanchéité de l'espace aménagé entre la rotule convexe 24 et l'assiette concave 26.

La Figure 4 représente une articulation d'un porte-vent dans lequel la rotule convexe 24 et l'assiette concave 26 sont formées en brique réfractaire profilée 28, 148. Un tapis isolant 130 est interposé entre le blindage en acier réfractaire 18 et la brique 148 pour améliorer l'isolation thermique. Une surface d'ancrage 229 en forme de "queue d'aronde" assure le maintien de la brique 148 dans le revêtement en béton réfractaire coulé.

Sur les Figures 2, 3 et 4 on voit que la rotule convexe est solidaire de l'élément tubulaire 10.

## Revendications

1. Dispositif d'injection d'air préchauffé dans un four à cuve comprenant un premier et un deuxième élément tubulaire (10, 12) muni chacun d'un blindage extérieur (18) en acier réfractaire et d'un revêtement réfractaire intérieur en béton réfractaire coulé (20), les deux éléments tubulaires (10, 12) étant reliés par une articulation sphérique (14) et un compensateur (16), et ladite articulation sphérique (14) comportant une rotule convexe (24) solidaire du premier élément tubulaire et pouvant pivoter dans une assiette concave (26) solidaire du deuxième élément tubulaire, **caractérisé en ce** qu'au moins la rotule convexe (24) de l'articulation sphérique comprend une brique réfractaire profilée (28) ancrée dans le revêtement réfractaire intérieur (20) en béton réfractaire coulé.

2. Dispositif selon la revendication 1 caractérisé en ce qu'une gaine en acier réfractaire (30) s'étend jusqu'à la partie convexe de la rotule (24) et se termine par une lèvre saillante (32) qui forme une surface d'appui pour la brique réfractaire profilée (28).

3. Dispositif selon les revendications 1 et 2 caractérisé en ce que le rayon de courbure de l'articulation sphérique (14) est de l'ordre de grandeur du rayon extérieur des deux éléments tubulaires (10, 12).

4. Dispositif selon l'une quelconque des revendications 1, 2 ou 3 caractérisé en ce que l'assiette concave (26) de l'articulation (14) comprend une brique réfractaire profilée ancrée dans le revêtement réfractaire intérieur (20).

5. Dispositif selon les revendications 1 à 4 caractérisé en ce qu'un tapis isolant (44) est interposé entre la brique réfractaire (28) et la gaine en acier réfractaire (30).

6. Dispositif selon l'une quelconque des revendications 1 à 5, caractérisé en ce que le béton réfractaire dans lequel la brique profilée (28) est ancrée forme un seul bloc avec le revêtement réfractaire (20) du premier élément tubulaire.

7. Dispositif selon l'une quelconque des revendications 1 à 5, caractérisée en ce que la rotule (24) constitue un élément séparé monté sur l'élément tubulaire (10) et séparé du revêtement réfractaire intérieur de ce dernier par un joint annulaire (36).

8. Dispositif selon l'une quelconque des revendications 1 à 7, caractérisé en ce que des joints réfractaires (40, 42) sont attachés sur le blindage (18) du deuxième élément tubulaire (12) et sur le bord de l'assiette concave (26).

9. Dispositif selon l'une quelconque des revendications 1 à 7, caractérisé en ce que le joint réfractaire, est attaché partiellement dans un logement (39) intérieur de l'élément tubulaire et partiellement sur le réfractaire.

## Patentansprüche

1. Vorrichtung zum Einblasen von vorerhitzter Luft in einen Schachtofen, die ein erstes und ein zweites rohrförmiges Bauteil (10, 12) umfaßt, von denen jedes mit einer äußeren Panzerung (18) aus feuerfestem Stahl und einer inneren, feuerfesten Auskleidung (20) aus gegossenem, feuerfestem Beton versehen ist, wobei die zwei rohrförmigen Bauteile (10, 12) durch ein Kugelgelenk (14) und einen Kompensator (16) miteinander verbunden sind, und das Kugelgelenk (14) einen konvexen Kugelzapfen (24) aufweist, der mit dem ersten rohrförmigen Bauteil verbunden ist und in einer konkaven Kugelpfanne (26) schwenkbar ist, die mit dem zweiten rohrförmigen Bauteil verbunden ist, dadurch gekennzeichnet, daß mindestens der konvexe Kugelzapfen (24) des Kugelgelenks einen feuerfesten Profilstein (28) umfaßt, der in der inneren, feuerfesten Auskleidung (20) aus gegossenem, feuerfestem Beton verankert ist.

2. Vorrichtung gemäß Anspruch 1, dadurch gekennzeichnet, daß eine Umhüllung (30) aus feuerfestem Stahl sich bis zu dem konvexen Teil des Kugelzapfens (24) erstreckt und mit einer vorspringenden Lippe (32) endet, die eine Auflagefläche für den feuerfestem Profilstein (28) bildet.

3. Vorrichtung gemäß den Ansprüchen 1 und 2, dadurch gekennzeichnet, daß der Krümmungsradius des Kugelgelenks (14) von der Größenordnung des äußeren Radius der zwei rohrförmigen Bauteile (10, 12) ist.

4. Vorrichtung gemäß irgendeinem der Ansprüche 1, 2 oder 3, dadurch gekennzeichnet, daß die konkave Kugelpfanne (26) des Kugelgelenks (14) einen feuerfesten Profilstein umfaßt, der in der inneren, feuerfesten Auskleidung (20) verankert ist.

5. Vorrichtung gemäß den Ansprüchen 1 bis 4, dadurch gekennzeichnet, daß eine isolierende Matte (44) zwischen dem feuerfesten Profilstein (28) und der Umhüllung (30) aus feuerfestem Stahl angeordnet ist.

6. Vorrichtung gemäß irgendeinem der Ansprüche 1 bis 5, dadurch gekennzeichnet, daß der feuerfeste Beton, in dem der Profilstein (28) verankert ist, mit der feuerfesten Auskleidung (20) des ersten rohrförmigen Bauteils einen einzigen Block bildet.

7. Vorrichtung gemäß irgendeinem der Ansprüche 1 bis 5, dadurch gekennzeichnet, daß der Kugelzapfen (24) ein getrenntes Element bildet, das auf dem rohrförmigen Bauteil (10) angebracht ist, und von der inneren, feuerfesten Auskleidung dieses rohrförmigen Bauteils durch eine ringförmige Dichtung (36) getrennt ist.

8. Vorrichtung gemäß irgendeinem der Ansprüche 1 bis 7, dadurch gekennzeichnet, daß die feuerfesten Dichtungen 40, 42 auf der Panzerung (18) des zweiten rohrförmigen Elements (12) und auf dem Rand der konkaven Kugelpfanne (26) befestigt sind.

9. Vorrichtung gemäß irgendeinem der Ansprüche 1 bis 7, dadurch gekennzeichnet, daß die feuerfeste Dichtung teilweise in einem inneren Sitz (39) des rohrförmigen Bauteils, und teilweise auf der feuerfesten Auskleidung befestigt ist.

## Claims

1. Device for blowing preheated air into a shaft furnace, comprising a first and second tubular element (10, 12), each fitted with an outer shielding (18) made of refractory steel and with an inner refractory lining made of cast refractory concrete (20), the two tubular elements (10, 12) being connected by a ball joint (14) and a compensator (16), and the said ball joint (14) including a convex pivot (24) which is integral with the first tubular element and which can pivot in a concave dish (26) integral with a second tubular element, characterized in that at least the convex pivot (24) of the ball joint comprises a profiled refractory brick (28) anchored in the inner refractory lining (20) made of cast refractory concrete.

2. Device according to Claim 1, characterized in that a sheath (30) made of refractory steel extends up to the convex part of the pivot (24) and terminates in a projecting lip (32) which forms a bearing surface for the profiled refractory brick (28).

3. Device according to Claims 1 and 2, characterized in that the radius of curvature of the ball joint (14) is of the order of magnitude of the external radius of the two tubular elements (10, 12).

4. Device according to any one of Claims 1, 2 or 3, characterized in that the concave dish (26) of the joint (14) comprises a profiled refractory brick anchored in the inner refractory lining (20).

5. Device according to Claims 1 to 4, characterized in that an insulating jacket (44) is interposed between the refractory brick (28) and the refractory steel sheath (30).

6. Device according to any one of Claims 1 to 5, characterized in that the refractory concrete in which the profiled brick (28) is anchored forms a single piece with the refractory lining (20) of the first tubular element.

7. Device according to any one of Claims 1 to 5, characterized in that the pivot (24) constitutes a separate element mounted on the tubular element (10) and separated from the inner refractory lining of the latter by an annular seal (36).

8. Device according to any one of Claims 1 to 7, characterized in that refractory seals (40, 42) are attached on the shielding (18) of the second tubular element (12) and on the edge of the concave dish (26).

9. Device according to any one of Claims 1 to 7, characterized in that the refractory seal is partially attached in a housing (39) inside the tubular element and partially on the refractory.
